# EUROPÄISCHE PATENTANMELDUNG

(11) **EP 4 752 081 A1**
(43) Veröffentlichungstag der Anmeldung: **03.06.2026**
(21) Anmeldenummer: 24215755.0
(22) Anmeldetag: 27.11.2024
(51) Int. Cl.: B65D 33/25

(54) **WIEDERVERSCHLIESSBARER, KINDERSICHERER VERSCHLUSSBEUTEL**

(71) Anmelder: FIPP Handelsmarken GmbH + Co. KG, 22143 Hamburg (DE)
(72) Erfinder: Müller, Nick, 22459 Hamburg (DE)
(74) Vertreter: Michalski Hüttermann & Partner Patentanwälte mbB

(57) **Zusammenfassung**

Die vorliegende Erfindung betrifft einen kindersicheren Verschlussbeutel (1) umfassend einen Beutel (2) mit mindestens einer reversibel verschließbaren Beutelseite (3) aufweisend zwei Beutelkanten (4) mit komplementären Verriegelungsprofilen (5) und ein auf die Beutelkante aufsetzbares, quaderförmiges Schiebeelement (6) mit einem spezifischen Kontaktelement (13) und einem Hebelelement (8), wobei die Verriegelungsprofile sich nur an einer spezifischen Stelle mit einer Aussparung (11) in der Beutelkante unter Betätigung des Hebelelements öffnen lassen.

## Beschreibung

Die vorliegende Erfindung betrifft einen kindersicheren Verschlussbeutel umfassend einen Beutel mit mindestens einer reversibel verschließbaren Beutelseite aufweisend zwei Beutelkanten mit komplementären Verriegelungsprofilen und ein auf die Beutelkante aufsetzbares Schiebeelement mit einem Kontaktelement und einem Hebelelement, wobei die Verriegelungsprofile sich nur an einer spezifischen Stelle mit einer Aussparung in der Beutelkante unter Betätigung des Hebelelements öffnen lassen.

Im Vergleich zu Einmalverpackungen, welche nach Benutzung üblicherweise entsorgt werden, zeigen wiederverschließbare Verpackungslösungen im Haushaltsbereich ein deutlich höheres Nachhaltigkeitspotential. Zusätzlich zu der verbesserten Nachhaltigkeit werden beispielsweise wiederverschließbare Beutel gerne zur Lagerung von Waren wie Nahrungsmittel eingesetzt, da aufgrund der Wiederverschließbarkeit leicht eine selbst gewählte Portionierung und Entnahme des Inhaltes erfolgen kann. Durch den Transfer der Waren aus der Verkaufs- in die wiederverschließbare Verpackung ist der Inhalt vor Umwelteinflüssen weitestgehend geschützt und diese Umgebung kann bis zum vollständigen Verbrauch des Inhaltes aufrechterhalten werden. Um eine möglichst einfache Handhabung zu gewährleisten, wurden die bestehenden Verpackungslösungen daraus ausgelegt, dass der Öffnungs- und Schließvorgang sehr leicht zu bewerkstelligen ist. Diese Eignung führt nachteiliger Weise dazu, dass übliche wiederverschließbare Beutel einfach von Kindern benutzt werden können. Je nach Inhalt des Beutels ist dieses aber unerwünscht, da von dem Inhalt mehr oder weniger große Gesundheitsgefahren für das Kind ausgehen können. Selbst falls dies nicht der Fall ist, kann es unerwünscht sein, dass Kinder selbstständig über die Entnahme des Inhalts aus dem Beutel entscheiden können. Insofern besteht Bedarf an technischen Lösungen, welche ein Öffnen und Schließen eines wiederverschließbaren Beutels durch Erwachsene leicht ermöglichen und für Kinder weitgehend verhindern.

Auch in der Patentliteratur finden sich die unterschiedlichsten technischen Lösungen zur Konstruktion wiederverschließbarer Aufbewahrungsbeutel.

So beschreibt beispielsweise die US 10 214 322 B2 eine kindersichere Plastiktütenanordnung mit Reißverschluss, die aus einem ersten und einem zweiten Seitenteil besteht, deren obere Abschnitte jeweils eine Öffnung bilden. Die Beutelanordnung umfasst einen Reißverschluss, der mit den jeweiligen oberen Teilen der ersten und zweiten Seitenwände verbunden ist, um die Öffnung zwischen einem geöffneten und einem geschlossenen Zustand zu verriegeln. Ein Schieber mit einer Basis, die funktionsfähig am Reißverschluss angebracht ist und mit diesem zusammenwirkt, um eine Bewegung zwischen einer ersten Position, in der sich die Öffnung im geschlossenen Zustand befindet, und einer zweiten Position, in der sich die Öffnung im geöffneten Zustand befindet, zu ermöglichen. Der Schieber umfasst einen ersten Flügel, der sich von der Basis nach außen erstreckt, neben dem oberen Teil der ersten Seitenplatte, und einen zweiten Flügel, der sich ebenfalls von der Basis nach außen erstreckt, neben dem oberen Teil der zweiten Seitenplatte. Zwischen dem ersten Flügel und dem zweiten Flügel ist eine Verriegelung bedienbar, die so konfiguriert ist, dass sie in einem verriegelten Zustand mit der ersten Seitenwand und der zweiten Seitenwand zusammenwirkt, um den Schieber in der ersten Position zu verriegeln.

Die US 7 510 328 B2 wiederum offenbart eine wiederverschließbare Verpackung umfassend einen Behälter mit einer Öffnung, einen Header, der einen Raum über der Öffnung umschließt, und eine in der Öffnung angeordnete Schieber-Reißverschluss-Anordnung, wobei die Schieber-Reißverschluss-Anordnung einen an einem Reißverschluss montierten Schieber umfasst. Der Header weist einen Abreißabschnitt und entsprechende verbleibende Abschnitte auf, die zumindest einen Abschnitt des Schiebers flankieren. Eine Aufreißlasche ist mit dem Schieber verbunden und relativ zu diesem drehbar. Sie ragt über die oberen Kanten der verbleibenden Abschnitte des Headers hinaus. Diese Anordnung ermöglicht es dem Benutzer, den Schieber durch Greifen der Aufreißlasche zu bewegen. Der Benutzer muss nicht in den Raum zwischen den übrigen Teilen der Kopfzeile greifen, um den Schieberegler selbst zu greifen. In einer Ausführungsform ist die Aufreißlasche mit den Seitenwänden des Schiebers verbunden.

Schließlich zeigt auch die US 2007 177 827 A1 eine Reißverschlussprofilanordnung zum Öffnen und Schließen einer Verpackung. Die Reißverschlussprofilanordnung umfasst ein wiederverschließbares Reißverschlussprofil mit einem ersten und einem zweiten Reißverschlussende. Endanschläge befinden sich am ersten und zweiten Reißverschlussende des wiederverschließbaren Reißverschlussprofils. Die Endanschläge umfassen eine Klebstoffmenge, die zwischen dem ersten und zweiten Reißverschlussprofil des wiederverschließbaren Reißverschlussprofils angeordnet ist. Die Endanschläge verhindern, dass sich ein Schieber der Reißverschlussprofilanordnung vom wiederverschließbaren Reißverschlussprofil löst.

Vor diesem Hintergrund des Standes der Technik ist es daher Aufgabe der Erfindung, einen verbesserten kindersicheren Verschlussbeutel bereitzustellen. Insbesondere soll der erfindungsgemäße kindersichere Verschlussbeutel ein leichtes und sicheres Öffnen und Schließen für Erwachsene ermöglichen und einen einfachen Zugriff auf den Inhalt durch Kinder erschweren oder ganz verhindern.

Diese Aufgabe der Erfindung wird mittels eines kindersicheren Verschlussbeutels mit den in Anspruch 1 angegebenen Merkmalen gelöst. Bevorzugte Weiterbildungen der Erfindung sind in den zugehörigen Unteransprüchen, der nachfolgenden Beschreibung und den Zeichnungen angegeben.

Erfindungsgemäß ist demzufolge ein kindersicherer Verschlussbeutel umfassend einen Beutel mit mindestens einer reversibel verschließbaren Beutelseite aufweisend zwei Beutelkanten mit komplementären Verriegelungsprofilen und ein auf die Beutelkante aufsetzbares, quaderförmiges Schiebeelement mit einer rechteckigen Schiebelement-Oberseite, einem Hebelelement und sich von zwei Längsseiten der Schiebelement-Oberseite aus in Richtung Beutel erstreckende Seitenelemente, wobei
a) die reversibel verschließbare Beutelkante eine Aussparung aufweist, wobei der Bereich der Aussparung in der Tiefe mindestens beide Beutelkanten mit den komplementären Verriegelungsprofilen und in der Länge mindestens 10% einer längsten Achs-Ausdehnung der Schiebelement-Oberseite umfasst; und
b) das Schiebeelement zwei in Richtung von der Schiebelement-Oberseite in Richtung zu einer Schiebelement-Unterseite um mindestens 10% unterschiedlich lange Seitenelemente und ein in mechanischer Verbindung zum Hebelelement stehendes, im Inneren des quaderförmigen Schiebeelements angeordnetes, dreieckiges Kontaktelement aufweist, wobei das dreieckige Kontaktelement zum Eingriff in die komplementären Verriegelungsprofile ausgebildet ist.

Überraschend wurde gefunden, dass sich über den erfindungsgemäßen Aufbau des Verschlussbeutels eine Verpackungslösung bereitstellen lässt, welche für Erwachsene sehr einfach zu öffnen ist. Kinder hingegen haben mit dem selbständigen Öffnen des Beutels große Schwierigkeiten. Ohne durch die Theorie gebunden sein ergibt sich dieser altersabhängige Unterschied in der richtigen Handhabbarkeit des Beutels insbesondere dadurch, dass für das Öffnen sowohl eine spezifische Position an der Beutelkante verwendet als auch das Hebelelement richtig betätigt werden muss. Das alleinige Betätigen des Hebelelementes führt dabei ebenso wenig zum Erfolg wie das alleinige Anfahren der Öffnungsposition in der Aussparung. Zusätzlich wird die Handhabung des Beutels auch durch die spezifische Wechselwirkung der komplementären Verriegelungsprofile im Zusammenspiel mit dem dreieckigen Kontaktelement geprägt, welches innerhalb der Aussparung angewendet einen leichten Öffnungsvorgang der Verriegelungsprofile bewirkt. Der Beutel lässt sich somit leicht an einer spezifisch dafür vorgesehenen Stelle öffnen und verhindert ein Auseinanderdrängen der Verriegelungsprofile an Stellen der Beutelkante, welche, mangels Aussparung, keinen uneingeschränkten Zugang des Kontaktelementes zu den Verriegelungsprofilen ermöglichen. Weiterhin ermöglicht der Aufbau allerdings einen Verschluss des Beutels an sämtlichen Stellen in den Fällen, in denen das Hebelelement unbetätigt bleibt. Dieses Grundprinzip lässt sich mit einem geringen Kraftaufwand erreichen, sodass die Konstruktion auch für ältere oder eingeschränkte Menschen sicher bedienbar ist.

Der kindersichere Verschlussbeutel umfasst einen Beutel mit mindestens einer reversibel verschließbaren Beutelseite aufweisend zwei Beutelkanten mit komplementären Verriegelungsprofilen. Die kindersichere Ausrüstung des Beutels kann mit üblichen Beuteln erreicht werden. Die Materialwahl für den Beutel, die Größen- und die Dickenabmessungen sind hierbei nicht beschränkt, solange die Materialwahl eine hinreichende Ausbildung der komplementären Verriegelungsprofile ermöglicht. So kann der Beutel zur sicheren Handhabung beispielsweise Abmessungen im Bereich der kleinsten Kantenlängen von größer oder gleich 5 cm und kleiner oder gleich 75 cm aufweisen. Die Dicke des Beutelmaterials kann beispielsweise größer oder gleich 10 µm und kleiner oder gleich 500 µm betragen. Die Beutelsymmetrie kann beispielsweise quadratisch oder rechteckig ausgestaltet sein. Von dem Beutel lässt sich eine Seite öffnen, wobei die weiteren Seiten des Beutels durch das Beutelmaterial selbst verschlossen sind. An der Seite des Beutels, welche wiederholt geöffnet und wieder verschlossen werden kann, ist der ansonsten geschlossene Beutel aufgeschnitten und weist zwei sich gegenüberliegende Kanten auf verschiedenen Beutelseiten auf. An jeder dieser Beutelkanten befindet sich von der Kante aus erstreckend ein Verriegelungsprofil, wobei durch die Interaktion der unterschiedlichen Profile der reversible Verschluss des Beutels erreicht wird. Die Profile sind insofern komplementär, dass ein Profil der Beutelkante in das andere Profil der anderen Beutelkante eingreift und dort mechanisch reversibel festgehalten wird. Bei den komplementären Verriegelungsprofilen kann es sich um separate, an den Beutel angeformte Teile handeln oder die Profile können aus dem Beutelmaterial selbst geformt sein.

Des Weiteren weist der kindersichere Verschlussbeutel ein auf die Beutelkante aufsetzbares, quaderförmiges Schiebeelement mit einer rechteckigen Schiebelement-Oberseite, einem Hebelelement und sich von zwei Längsseiten der Schiebelement-Oberseite aus in Richtung Beutel erstreckende Seitenelemente auf. Zur Interaktion mit den komplementären Verriegelungsprofilen weist der Verschlussbeutel ein Schiebelement auf, welches im direkten mechanischen Kontakt zu den Verriegelungsprofilen steht. Dazu ist das Schiebelement von außerhalb des Beutels auf den Verriegelungsprofilen aufgesetzt und umschließt diese. Somit kann das Schiebelement auf beiden Verriegelungsprofilen und auch über die Aussparung hin- und herbewegt werden. Zur einfachen Handhabung ist die Grundsymmetrie der Ober- und Unterseite des Schiebelement rechteckig ausgeführt, wobei das gesamte Element quaderförmig ist und im Inneren des Quaders die Verriegelungsprofile verlaufen. Die seitliche Umfassung der Verriegelungsprofile erfolgt über die Längsseiten des Schiebelements, die Seitenelemente, welche die Seiten des Schiebelement-Quaders ausbilden. Zum eigentlichen Öffnen des Beutels weist das Schiebelement ein Hebelelement auf, welches zum Öffnen der Verriegelungsprofile aktiv betätigt werden muss. Ohne Betätigung des Hebelelements lassen sich die Verriegelungsprofile nicht voneinander trennen und der Beutel bleibt geschlossen. Ein Hebelelement kann einen länglichen Hebel, einen Druckknopf oder einen Taster umfassen. Für die eigentliche Funktion ist die konkrete Ausgestaltung des Hebels nicht wichtig, solange eine eindeutige mechanische Betätigung durch einen Verwender weitergegeben wird.

Die reversibel verschließbare Beutelkante weist a) eine Aussparung auf, wobei der Bereich der Aussparung in der Tiefe mindestens beide Beutelkanten mit den komplementären Verriegelungsprofilen und in der Länge mindestens 10% einer längsten Achs-Ausdehnung der Schiebelement-Oberseite umfasst. Zum Öffnen des Beutels weist dieser in der Beutelkante mit den Verriegelungsprofilen eine abgesenkte und eingeschnittene Kante in Form einer Aussparung auf. Die Aussparung verläuft innerhalb desselben Beutelkantenbereiches durch beide Beutelkanten und Verriegelungsprofile. An den Rändern der Aussparung, innerhalb der Beutelkante, sind die Verriegelungsprofile sichtbar und können mit dem Kontaktelement des Schiebeelementes wechselwirken. Außerhalb dieser Absenkung liegen ineinander verschränkte Verriegelungsprofile vor, welche keine Wechselwirkung mit dem Kontaktelement erlauben. Die Form der Aussparung in der Beutelkante kann beispielsweise quadratisch oder rechteckig sein. Zur sicheren Wechselwirkung zwischen Aussparung und Schiebelement hat sich als vorteilhaft erwiesen, dass die Aussparung eine Mindestgröße oder Mindestlänge innerhalb der Beutelkante aufweist. Diese sollte als Funktion der Längenausdehnung des Schiebeelementes, also der Ausdehnung des Elementes parallel zur Beutelkante, mindestens im oben angegebenen Größenbereich liegen. Bevorzugt kann die Längenausdehnung der Aussparung entlang der Beutelkante auch größer oder gleich 15% und kleiner oder gleich 60%, des Weiteren bevorzugt auch größer oder gleich 20% und kleiner oder gleich 40% betragen. Innerhalb dieser Abmessungen lässt sich die Aussparung sicher erkennen und handhaben, verhindert aber mit einer hohen Wahrscheinlichkeit einen ungewollten Öffnungsvorgang oder eine Verkantung des Schiebeelementes.

Des Weiteren weist das Schiebeelement b) zwei in Richtung von der Schiebelement-Oberseite in Richtung zu einer Schiebelement-Unterseite um mindestens 10% unterschiedlich lange Seitenelemente und ein in mechanischer Verbindung zum Hebelelement stehendes, im Inneren des quaderförmigen Schiebeelements angeordnetes, dreieckiges Kontaktelement auf, wobei das dreieckige Kontaktelement zum Eingriff in die komplementären Verriegelungsprofile ausgebildet ist. Für einen sicheren und einfachen Öffnungsvorgang an der dafür vorgesehenen Stelle hat es sich als günstig erwiesen, dass die beiden Seitenelemente in ihrer Ausdehnung von der Schiebelement-Oberseite nicht gleich ausgeformt sind. Eine der Seiten ist im Vergleich zur anderen Seite länger und erstreckt sich somit weiter in Richtung eines Beutelbodens. Des Weiteren hat es sich als vorteilhaft herausgestellt, dass das eigentliche Mittel zum Trennen der komplementären Verriegelungsprofile dreieckig ausgestaltet ist. Das dreieckige Kontaktelement liegt dabei frei. Dies bedeutet, dass keine der Seiten des Kontaktelementes an ein weiteres strukturelles Element anschließt. Dies kann dadurch erreicht werden, indem das Kontaktelement hauptsächlich über eine Anbindung der dreieckigen Grundfläche von unten an der Schiebelement-Oberseite gehalten wird. Das Kontaktelement liegt innerhalb des quaderförmigen Schiebelementes und greift innerhalb der Aussparung und bei Betätigung des Hebelelemente in die komplementären Verriegelungsprofile ein und trennt diese unter Öffnen des Beutels voneinander. Außerhalb der Aussparung kann das Kontaktelement nicht in die Verriegelungsprofile eingreifen und setzt, ohne einen Öffnungsvorgang auszulösen, nur auf die Oberfläche der ineinander verschränkten Verriegelungsprofile auf. Die Ausrichtung des Kontaktelementes innerhalb des Verschiebelementes kann frei gewählt werden, ergibt sich aber vorteilhafterweise in Abhängigkeit der Ausrichtung des Hebelelementes.

In einer bevorzugten Ausführungsform des kindersicheren Verschlussbeutels können die unterschiedlich langen Seitenelemente sich in ihrer Länge um mindestens 15% voneinander unterscheiden. Für ein einfaches Gleiten entlang der Beutelkanten und entlang der Verriegelungsprofile hat sich oben angegebene Längendifferenz der Seitenelemente als besonders vorteilhaft herausgestellt. Die Lage und Ausrichtung des Schiebelementes, auch innerhalb des Bereiches der Aussparung, werden hinreichend stabilisiert, sodass hier kein Verkanten des Schiebelementes erfolgt.

In einer weiter bevorzugten Ausgestaltung des kindersicheren Verschlussbeutels kann das dreieckige Kontaktelement ein gleichschenkliges dreieckiges Kontaktelement sein. Zum einfachen Öffnen innerhalb der Aussparung und sicheren Blockieren an den weiteren Stellen des Verriegelungsprofils hat sich ein gleichschenkliges Dreieck als Kontaktelement als besonders geeignet herausgestellt. Die Kraft zum Öffnen der ineinander verschränkten Verriegelungsprofile kann initial sehr klein gehalten werden und die Verriegelungsprofile werden sicher über das Kontaktelement getrennt. Bevorzugt kann das gleichschenklige dreieckige Kontaktelement eine Seitenlänge, bezogen auf die Querausdehnung des Schiebelementes, von größer oder gleich 40% und kleiner oder gleich 90%, des Weiteren bevorzugt von größer oder gleich 50% und kleiner oder gleich 80% aufweisen. Diese Abmessungen ermöglichen ein einfaches Öffnen auch für ältere Personen mit geringeren Fingerkräften.

In einer bevorzugten Charakteristik des kindersicheren Verschlussbeutels kann das dreieckige Kontaktelement eine Ausnehmung aufweisen, wobei die Ausnehmung sich zumindest bis zu einer Seitenfläche des dreieckigen Kontaktelements erstreckt. Zur weiteren Verringerung der zum Öffnen notwendigen Kräfte hat es sich als vorteilhaft herausgestellt, dass das Kontaktelement nicht vollflächig ausgeformt ist. Es ergibt sich ein Kontaktelement mit einem Loch oder einer Ausstanzung, welches die Masse des Kontaktelementes reduziert und zudem der Dreiecksform eine gewisse Flexibilität während des Öffnungsprozesses verleiht.

In einer weiter bevorzugten Ausführungsform des kindersicheren Verschlussbeutels kann die Ausnehmung im dreieckigen Kontaktelement eine zylindrische Symmetrie aufweisen und mittig im dreieckigen Kontaktelement angeordnet sein. Die Flexibilität des Kontaktelementes kann insbesondere in den Fällen dadurch erhöht werden, in denen die Ausnehmung im Kontaktelement rotationssymmetrisch ist. Hierdurch kann der Öffnungsvorgang innerhalb der Aussparung erleichtert werden.

In einer weiter bevorzugten Ausgestaltung des kindersicheren Verschlussbeutels kann eines der Verriegelungsprofile ein T-förmiges Eingriffselement aufweisen, wobei die Oberseite des T des T-förmiges Eingriffselements parallel zu der Beutelwand verläuft. In Kombination mit einer Ausnehmung in den Verriegelungsprofilen und der Beutelkante zur Definition einer Öffnungsposition haben sich T-förmige Eingriffselemente als besonders geeignet herausgestellt. Dazu sind die T-förmige Eingriffselemente in Bezug auf die Beutelkante und die Beutelseite spezifisch ausgerichtet. Im vorliegenden Kontext ist die Oberseite des T parallel zu der dazugehörigen Beutelseite und senkrecht zur Beutelkante ausgerichtet. Der untere Teil des Ts ist dementsprechend senkrecht zu den Beutelseiten ausgerichtet. Diese Art der Verschränkung der Verriegelungsprofile lässt sich auch innerhalb der Aussparung leicht öffnen und anschließend wieder leicht schließen. Zudem lässt sich die Verschränkung der Verriegelungsprofile außerhalb der Aussparung nur mit sehr großem Kraftaufwand öffnen, welches wiederum die Kindersicherheit erhöhen kann.

In einer bevorzugten Ausführungsform des kindersicheren Verschlussbeutels kann das Verriegelungsprofil, welches nicht das T-förmige Eingriffselement umfasst, eine Aufnahme für das T-förmige Eingriffselement aufweisen, wobei die Aufnahme für das T-förmige Eingriffselement das T-förmige Eingriffselement nicht symmetrisch aufnimmt, wobei die Kontaktfläche der Aufnahme mit dem T-förmigen Eingriffselement im oberen Bereich, in Richtung Beutelkante, im Vergleich zum unteren, von der Beutelkante entfernteren Bereich, geringer ist. Für einen leicht steuerbaren Öffnungsprozess über des Kontaktelement innerhalb der Aussparung hat es sich als günstig erwiesen, dass das T-förmige Eingriffselement nicht gleichförmig innerhalb des komplementären Verriegelungsprofils gehalten wird. Insofern ist in dieser Höhe der zum T-Profil komplementäre Bereich des anderen Verriegelungsprofils asymmetrisch ausgestaltet, wobei das T-Profil durch den stärkeren mechanischen Kontakt entgegen der Richtung der Beutelkante stärker gehalten wird. Insbesondere in Kombination mit einem Kontaktelement in Form eines gleichschenkligen Dreiecks und einer abgesenkten Beutelkante als Öffnungsposition, kann sich ein erleichterndes Öffnen des Verschlusses ergeben.

In einer weiterhin bevorzugten Charakteristik des kindersicheren Verschlussbeutels kann die Aussparung in der reversibel verschließbaren Beutelkante eine trapezförmige Symmetrie aufweisen. In dieser Ausgestaltung ergibt sich keine rechteckige Aussparung in der Beutelkante und den Verriegelungsprofilen. Die Abgrenzung der Aussparung zu den weiteren Verriegelungsprofilen ist angeschrägt. Mit einer geraden Abschlusskante der Aussparung in Richtung Beutel ergibt sich dadurch eine Trapezform der Aussparung mit einer längeren oberen Aussparungskante. In dieser Ausführungsform kann, insbesondere bei Verwendung eines dreieckigen Kontaktelements, eine verbesserte Krafteinwirkung auf die Verriegelungsprofile beim Trennvorgang ausgeübt werden. Dies ermöglicht an der Öffnungsposition eine Verringerung der mechanischen Kräfte zum Öffnen des Verschlusses. Bevorzugt kann die Anschrägung einen Winkel von größer oder gleich 5° und kleiner oder gleich 40°, weiter bevorzugt von größer oder gleich 10° und kleiner oder gleich 35° bezogen auf die Normale der Basisfläche an dieser Stelle annehmen.

In einer bevorzugten Ausführungsform des kindersicheren Verschlussbeutels kann das Hebelelement auf der Schiebeelement-Oberseite angeordnet sein. Zur einfachen und sicheren Handhabung des Hebelelementes auch in kleinen Beutelkanten-Aussparungen hat sich die Anordnung des Hebelelementes auf der Oberseite des Schiebelementes als besonders geeignet herausgestellt. Diese Position ist im Vergleich zu einer seitlichen Anordnung des Hebelelementes auf dem Schiebeelement deutlich vorteilhafter. Zudem kann derart der Kraftaufwand zum Öffnen leichter adaptiert werden.

In einer weiter bevorzugten Ausgestaltung des kindersicheren Verschlussbeutels können die komplementären Verriegelungsprofile an der Oberseite in Richtung der Beutelkante jeweils eine Dichtlippe aufweisen, wobei eine der Dichtlippen eine runde Abschlusskante und die andere Dichtlippe eine keilförmige Abschlusskante aufweist. Auch die Form der Abschlusskanten am Beuteläußeren kann eine Auswirkung auf die zur Öffnung nötigen Kräfte haben. Mittels dieser asymmetrischen Form der Dichtlippen kann eine Öffnung innerhalb der Aussparung erleichtert und ein Öffnen außerhalb dieser erschwert werden. Somit lässt sich der erfindungsgemäße Verschlussbeutel auch durch ältere Menschen sicher handhaben.

Beispiele und Ausführungsformen der vorliegenden Erfindung werden noch in exemplarischer Weise mit Bezug auf die Figuren 1 bis 6 beschrieben:
Figur 1 zeigt schematisch den Aufbau eines erfindungsgemäßen kindersicheren Verschlussbeutels;
Figur 2 zeigt schematisch zeigt schematisch den Aufbau der verschließbaren Beutelseite;
Figur 3 zeigt schematisch in einem Ausschnitt den Aufbau der verschließbaren Beutelseite;
Figur 4 zeigt schematisch den Öffnungsvorgang an der verschließbaren Beutelseite;
Figur 5 zeigt schematisch den Aufbau des Schiebelements in einer Frontalansicht;
Figur 6 zeigt schematisch den Aufbau des Schiebelements von unten.

Die Figur 1 zeigt schematisch den Aufbau eines erfindungsgemäßen, kindersicheren Verschlussbeutels 1. Der kindersicheren Verschlussbeutel 1 ist wiederverschließbar und in einer Aufsicht dargestellt, wobei die vordere Seite des Beutels 2 offen dargestellt ist. In einer üblichen Form sind sämtliche Seiten des Beutels 2 geschlossen und der kindersichere Verschlussbeutel 1 lässt sich nur über die verschließbare Beutelseite 3 öffnen. An der verschließbaren Beutelseite 3 sind an der Beutelkante 4 komplementäre Verriegelungsprofile 5 vorhanden. Jeweils eine der offenen Seiten des Beutels 2 weist ein komplementäres Verriegelungsprofil 5 auf. Die beiden Verriegelungsprofile 5 sind komplementär zueinander ausgestaltet, wobei eines der komplementären Verriegelungsprofile 5 Mittel zum Eingriff in das andere Verriegelungsprofil 5 aufweist. Durch das Ineinandergreifen der einzelnen Profilbestandteile wird ein Formschluss der Verriegelungsprofile 5 erzeugt. Durch das Aufheben des Formschlusses zwischen den komplementären Verriegelungsprofilen 5 wird der wiederverschließbare kindersichere Verschlussbeutel 1 an der verschließbaren Beutelseite 3 geöffnet. Durch Zusammenfügen und Formschluss zwischen den komplementären Verriegelungsprofilen 5 wird die verschließbare Beutelseite 3 geschlossen. Da der kindersichere Verschlussbeutel 1 mit geschlossener Beutelseite 3 dargestellt ist, liegen die komplementären Verriegelungsprofile 5 ineinander verschränkt vor und verschließen so die verschließbare Beutelseite 3. Auf den komplementären Verriegelungsprofilen 5 lässt sich das Schiebelement 6 manuelle bewegen und somit können die komplementären Verriegelungsprofile 5 auseinandergeschoben (geöffnet) oder verschränkt (verschlossen) werden. Zusätzlich ist in dieser Figur dargestellt, dass die Beutelkante 4 mit den verschränkten, komplementären Verriegelungsprofilen 5 nicht vollständig die verschließbare Beutelseite 3 bilden. In der Beutelkante 4 und den komplementären Verriegelungsprofilen 5 befindet sich eine Aussparung 11. Nur an dieser Stelle der Aussparung 11 können die komplementären Verriegelungsprofile 5 durch das Schiebelement geöffnet werden.

Die Figur 2 zeigt schematisch den Aufbau der verschließbaren Beutelseite 3. An der Beutelkante 4 der verschließbaren Beutelseite 3 befinden sich die komplementären Verriegelungsprofile 5, welche hier in einem geschlossenen Zustand dargestellt sind. Auf der verschließbaren Beutelseite 3 auf den komplementären Verriegelungsprofilen 5 bewegt sich das Schiebelement 6. Das Schiebelement 6 weist eine Schiebelement-Oberseite 7 auf, auf welcher das Hebelelement 8 angeordnet ist. Seitlich des Schiebelements 6 erstrecken sich entlang des Beutels 2 und die komplementären Verriegelungsprofile 5 umfassend die Seitenelemente 9 des Schiebelements 6. Die Seitenelemente 9 des Schiebelements 6 liegen auf jeweils einer Seite des Beutel 2 und erstrecken sich von der Schiebeelement-Oberseite 7 zu der Schiebelement-Unterseite 12. Die komplementären Verriegelungsprofile 5 trennend und in der Beutelkante 4 befindet sich die Aussparung 11, in welcher die Seiten der Verriegelungsprofile 5 freiliegen. Nur innerhalb dieses Bereiches der Aussparung 11 lassen sich die komplementären Verriegelungsprofile 5 durch das Schiebelement 6 auseinanderbewegen. Auf den geschlossen und verschränkten Verriegelungsprofilen 5 lässt sich die Verriegelung durch das Schiebelement 6 nicht öffnen. In dieser Figur ist zudem an der Seite der Beutelkante 4 dargestellt, dass eines der komplementären Verriegelungsprofile 5 ein T-förmiges Eingriffselement 15 aufweist. Zur Darstellung ist dieses T-förmige Eingriffselement 15 an der vorderen Beutelkante 4 dargestellt. Für einen gebrauchsfähigen kindersicheren Verschlussbeutel 1 ist diese Kante normalerweise verschlossen.

Die Figur 3 zeigt schematisch in einem Ausschnitt den Aufbau der verschließbaren Beutelseite 3. Die verschließbare Beutelseite 3 wird durch die komplementären Verriegelungsprofilen 5 verschlossen. Im geschlossenen Zustand greifen die komplementären Verriegelungsprofile 5 ineinander und verschließen so die verschließbare Beutelseite 3 an der Beutelkante 4. Die komplementären Verriegelungsprofile 5 weisen an der Oberseite jeweils eine Dichtlippe 17 auf, wobei die Dichtlippen 17 der komplementären Verriegelungsprofile 5 übereinanderliegen und so die komplementären Verriegelungsprofile 5 nach außen hin abdichten. Die Dichtlippen 17 sind unterschiedlich ausgestaltet. Eine der Dichtlippen 17 weist eine runde Abschlusskante 18 und das dazu komplementäre Verriegelungsprofil 5, eine spitz zulaufenden Dichtlippe 17 auf. Unterhalb der Dichtlippen 17 der komplementären Verriegelungsprofile 5 liegen die mechanischen Verriegelungen, welche durch ein Ineinandergreifen den reversiblen Verschluss des Beutels 2 bewirken. In diesem Fall ist ein T-förmiges Eingriffselements 15 für die Verriegelung verantwortlich, welches in eine entsprechende Aufnahme 16 des komplementären Verriegelungsprofils 5 eingreift. Es ist zudem in dieser Figur zu sehen, dass die Aussparung 11 gewinkelte Seitenwände aufweist, wobei die Aussparung 11 in der Seitenansicht des kindersicheren Verschlussbeutels 1 die Form eines Trapezes annimmt. Die obere Seite des Trapezes ist durch die Abwinkelung länger als die Trapezbasis.

Die Figur 4 zeigt schematisch den Öffnungsvorgang an der verschließbaren Beutelseite 3. Diese Figur zeigt insbesondere die Wechselwirkung des Schiebelements 6 mit den komplementären Verriegelungsprofilen 5. Eines der komplementären Verriegelungsprofile 5 weist ein T-förmiges Eingriffselement 15 auf. Die Oberseite des T des T-förmiges Eingriffselements 15 verläuft parallel zur Ausrichtung des Beutels 2 in dieser Höhe und senkrecht zur Ausrichtung der Beutelkante 4. In dem entsprechend komplementären Abschnitt des anderen, komplementären Verriegelungsprofils 5 befindet sich eine entsprechende Aufnahme 16 für das T-förmige Eingriffselement 15. Die Aufnahme 16 ist asymmetrisch ausgestaltet, wobei sich in Richtung Beutelkante 4 eine geringere mechanische Fixierung ergibt. Dies wird dadurch erreicht, indem die Aufnahme 16 an dieser Stelle einen geringeren mechanischen Kontakt zum T-förmige Eingriffselement 15 ausübt. Die komplementären Verriegelungsprofile 5 werden im Bereich der Aussparung 11 durch das Schiebelement 6 geöffnet und auseinandergedrückt. Der Öffnungsvorgang wird innerhalb der Aussparung 11 durch Betätigung des Hebelelements 8 initiiert. Durch Betätigung des Hebelelements 8 wird ein Kontaktelement 13 (hier nicht dargestellt) zwischen die komplementären Verriegelungsprofile 5 geschoben und diese so auseinandergedrückt. Durch das Auseinanderdrücken lässt sich der Beutel 2 an der verschließbaren Beutelseite 3 öffnen. In dieser Detailzeichnung ist zudem dargestellt, dass die komplementären Verriegelungsprofile 5 auf der Oberseite in Richtung Schiebeelement 6 Dichtlippen 17 aufweisen. Die Dichtlippen 17 stellen den obersten Abschluss der komplementären Verriegelungsprofile 5. An der seitlichen Spitze der komplementären Verriegelungsprofile 5 ist zu sehen, dass eine der Dichtlippen 17 der komplementären Verriegelungsprofile 5 am äußersten Ende eine runde Abschlusskante 18 aufweist. Die dazu komplementäre, weitere Abschlusskante 18 des anderen, komplementären Verriegelungsprofiles 5, zeigt hingegen eine spitze Abschlusskante 18. Diese Form der Abschlusskanten 18 der komplementären Verriegelungsprofile 5 kann die Handhabung des kindersicheren Verschlussbeutels 1 erleichtern.

Die Figur 5 zeigt schematisch den Aufbau des Schiebelements 6 in einer Frontalansicht. Das Schiebeelement 6 weist eine Schiebelement-Oberseite 7 und eine Schiebeelement-Unterseite 12 auf. Auf der Schiebelement-Oberseite 7 ist das Hebelelement angebracht, welches mechanisch auf das Kontaktelement 13 (nicht dargestellt) einwirkt. An den Seiten des Schiebeelement 6 erstrecken sich jeweils die Seitenelemente 9, welche die komplementären Verriegelungsprofile 5 seitlich und zusammen mit der Schiebelement-Oberseite 7 von oben umfassen. In dieser Figur ist zu sehen, dass die Seitenelemente 9 unterschiedlich lang ausgestaltet sind. Dies kann den Aufbau der komplementären Verriegelungsprofile 5 erleichtern und eine verbesserte Handhabung des Schiebeelementes 6 bewirken.

Die Figur 6 zeigt schematisch den Aufbau des Schiebelements 6 von unten. In dieser Figur ist das Kontaktelement 13 zu sehen, welches durch Betätigung des Hebelelementes 8 (nicht dargestellt) innerhalb der Aussparung 11 in die komplementären Verriegelungsprofile 5 eingreift und somit den Beutel 2 an der verschließbaren Beutelseite 3 öffnet. Bevorzugt ist das Kontaktelement 13 in Form eines gleichschenkligen Dreiecks ausgestaltet. Zusätzlich kann die Funktion des Kontaktelementes 14 dadurch verbessert werden, indem das Kontaktelement 13 eine Ausnehmung 14 aufweist. In dieser Figur ist diese Ausnehmung 14 als zylindrische Ausnehmung 14 dargestellt, welche sich mittig im gleichschenkligen Dreieck erstreckt.

### Bezugszeichenliste

- 1: kindersicherer Verschlussbeutel
- 2: Beutel
- 3: verschließbare Beutelseite
- 4: Beutelkante
- 5: Verriegelungsprofil
- 6: Schiebeelement
- 7: Schiebelement-Oberseite
- 8: Hebelelement
- 9: Seitenelement
- 11: Aussparung
- 12: Schiebelement-Unterseite
- 13: Kontaktelement
- 14: Ausnehmung
- 15: T-förmiges Eingriffselement
- 16: Aufnahme
- 17: Dichtlippe
- 18: Abschlusskante

## Patentansprüche

1. Kindersicherer Verschlussbeutel (1) umfassend einen Beutel (2) mit mindestens einer reversibel verschließbaren Beutelseite (3) aufweisend zwei Beutelkanten (4) mit komplementären Verriegelungsprofilen (5) und ein auf die Beutelkante (4) aufsetzbares, quaderförmiges Schiebeelement (6) mit einer rechteckigen Schiebelement-Oberseite (7), einem Hebelelement (8) und sich von zwei Längsseiten der Schiebelement-Oberseite (7) aus in Richtung Beutel (2) erstreckende Seitenelemente (9), **dadurch gekennzeichnet, dass**
a) die reversibel verschließbare Beutelkante (4) eine Aussparung (11) aufweist, wobei der Bereich der Aussparung (11) in der Tiefe mindestens beide Beutelkanten (4) mit den komplementären Verriegelungsprofilen (5) und in der Länge mindestens 10% einer längsten Achs-Ausdehnung der Schiebelement-Oberseite (7) umfasst; und
b) das Schiebeelement (6) zwei in Richtung von der Schiebelement-Oberseite (7) in Richtung zu einer Schiebelement-Unterseite (12) um mindestens 10% unterschiedlich lange Seitenelemente (9) und ein in mechanischer Verbindung zum Hebelelement (8) stehendes, im Inneren des quaderförmigen Schiebeelements (6) angeordnetes, dreieckiges Kontaktelement (13) aufweist, wobei das dreieckige Kontaktelement (13) zum Eingriff in die komplementären Verriegelungsprofile (5) ausgebildet ist.

2. Kindersicherer Verschlussbeutel nach Anspruch 1, wobei die unterschiedlich langen Seitenelemente (9) sich in ihrer Länge um mindestens 15% voneinander unterscheiden.

3. Kindersicherer Verschlussbeutel nach einem der vorhergehenden Ansprüche, wobei das dreieckige Kontaktelement (13) ein gleichschenkliges dreieckiges Kontaktelement (13) ist.

4. Kindersicherer Verschlussbeutel nach einem der vorhergehenden Ansprüche, wobei das dreieckige Kontaktelement (13) eine Ausnehmung (14) aufweist, wobei die Ausnehmung (14) sich zumindest bis zu einer Seitenfläche des dreieckigen Kontaktelements erstreckt.

5. Kindersicherer Verschlussbeutel nach Anspruch 4, wobei die Ausnehmung (14) im dreieckigen Kontaktelement eine zylindrische Symmetrie aufweist und mittig im dreieckigen Kontaktelement (13) angeordnet ist.

6. Kindersicherer Verschlussbeutel nach einem der vorhergehenden Ansprüche, wobei eines der Verriegelungsprofile (5) ein T-förmiges Eingriffselement (15) aufweist, wobei die Oberseite des T des T-förmiges Eingriffselements (15) parallel zu der Beutelwand verläuft.

7. Kindersicherer Verschlussbeutel nach Anspruch 6, wobei das Verriegelungsprofil (5), welches nicht das T-förmige Eingriffselement (15) umfasst, eine Aufnahme (16) für das T-förmige Eingriffselement (15) aufweist, wobei die Aufnahme (16) für das T-förmige Eingriffselement (15) das T-förmige Eingriffselement (15) nicht symmetrisch aufnimmt, wobei die Kontaktfläche der Aufnahme (16) mit dem T-förmigen Eingriffselement (15) im oberen Bereich, in Richtung Beutelkante (4), im Vergleich zum unteren, von der Beutelkante (4) entfernteren Bereich, geringer ist.

8. Kindersicherer Verschlussbeutel nach einem der vorhergehenden Ansprüche, wobei die Aussparung (11) in der reversibel verschließbaren Beutelkante (3) eine trapezförmige Symmetrie aufweist.

9. Kindersicherer Verschlussbeutel nach einem der vorhergehenden Ansprüche, wobei das Hebelelement (8) auf der Schiebeelements-Oberseite (7) angeordnet ist.

10. Kindersicherer Verschlussbeutel nach einem der vorhergehenden Ansprüche, wobei die komplementären Verriegelungsprofile (5) an der Oberseite in Richtung der Beutelkante (4) jeweils eine Dichtlippe (17) aufweisen, wobei eine der Dichtlippen (17) eine runde Abschlusskante (18) und die andere Dichtlippe (17) eine keilförmige Abschlusskante (18) aufweist.
